# FASCICULE DE BREVET EUROPEEN

(11) **EP 0 457 862 B1**
(45) Date de publication et mention de la délivrance du brevet: **30.06.1993**
(21) Numéro de dépôt: 90916127.5
(22) Date de dépôt: 15.10.1990
(51) Int. Cl.: E04B 2/88, E04C 2/54

(54) **Façade ou toiture verrières à face extérieure lisse et structure intégrée au vitrage**
Verglaste Fassade oder verglastes Dach mit glatter Aussenfront und in die Verglasung integrierter Struktur
Glass roof or façade with smooth external face and structure integrated in the glazing

(30) Priorité: 20.10.1989 FR 8913791
(43) Date de publication de la demande: 27.11.1991
(73) Titulaire: CONCOURS INFORMATIQUE A L'ARCHITECTURE ET A LA CONSTRUCTION (C.I.A.C.), F-14042 Caen Cédex (FR)
(72) Inventeur: MEUNIER, Thierry, F-14000 Caen (FR)
(86) Numéro de dépôt international: FR9000738
(87) Numéro de publication internationale: WO9105924

(56) Documents cités:
- CH-A- 577 606
- DE-A- 2 411 082
- DE-B- 50 477
- DE-U- 7 520 145
- US-A- 3 866 374

## Description

La construction des façades-verrières et des toitures-verrières fait, soit pour raison d'esthétique soit pour facilité de maintenance, de plus en plus souvent appel à la technique dite du vitrage extérieur collé (VEC). Dans le cas des verrières isolantes, le vitrage le plus fréquemment utilisé est un vitrage isolant comportant à sa périphérie un joint d'assemblage étanche à la vapeur d'eau pour contenir et maintenir entre deux glaces une lame d'air déshydraté et exclure les risques de condensations sur les faces internes des glaces. Les conditions minimales de mise en oeuvre de ce type de vitrage selon la technique VEC, conduisent à des dispositions, du cadre qui les supportent et de leur jonction étanche, qui enlèvent au procédé une grande part de sa qualité esthétique. Par ailleurs, ce type d'ouvrage est le plus fréquemment supporté par une structure légère dont la déformabilité conduit à des contraintes du vitrage incompatibles avec la durabilité, par nature déja limitée, des joints étanches à la vapeur d'eau ,et par conséquence, à la durabilité du vitrage isolant lui-même.

Une technique plus récente issue des études du CSTB (Centre Scientifique et Technique du Batiment) et dite du vitrage isolant respirant exclut les inconvénients propres au vitrage isolant étanche à la vapeur d'eau.

La présente invention porte sur une association des techniques, du vitrage isolant respirant, et du vitrage extérieur collé, dans le cadre de la construction des façades et toitures verrières ,propre : à augmenter la durabilité de ce type d'ouvrage, à réduire - voire supprimer - l'encombrement de la structure porteuse des vitrages en sous-face de ceux-ci, à permettre l'interposition d'un brise-soleil entre les deux glaces du vitrage isolant, et, à épaisseur égale des produits verriers mis en oeuvre, à augmenter la performance de l'ouvrage en matière d'isolation acoustique.

Pour atteindre ces résultats, selon une première disposisition de l'invention, le vitrage isolant est constitué par l'assemblage de deux glaces, ou tous autres produits de même usage, de part et d'autre d'un cadre en profilé, métallique ou autre, de dimensions et caractéristiques mécaniques telles, qu'il constitue avec la glace extérieure à laquelle il est solidarisé par collage, un ensemble susceptible de reporter les charges extérieures appliquées au vitrage sur des appuis ponctuels situés à chacun de ses quatre angles. Dans le cas ou l'une - voire les deux - dimensions du vitrage conduirait à une hauteur du profilé incompatible avec la fonction isolante de la lame d'air, les appuis ponctuels pourront être remplacés par des appuis continus.

Selon une deuxième disposition de l'invention, la glace intérieure du vitrage isolant pourra être solidarisée au cadre intercalaire par un joint adhésif sur ses deux faces, en mousse cellulaire perméable à la vapeur d'eau, ou tout autre matériau de même usage. Dans ce cas, la migration de la vapeur d'eau vers l'extérieur qui constitue le principe de fonctionnement du vitrage isolant respirant, se fera au travers de ce joint périphérique.

La glace intérieure pourra aussi être solidarisée au cadre par d'autres moyens, et notamment par collage, sur tout ou partie de sa périphérie. Cette disposition permettra, dans le cas de charges ou dimensions de vitrage exceptionnelles par exemple, d'augmenter sensiblement les caractéristiques mécaniques du produit. Dans ce cas, la migration de la vapeur d'eau pourra nécessiter l'adjonction dans la paroi du cadre, d'orifices munis de filtres anti-poussière.

Selon une troisième disposition de l'invention, le profilé constituant le cadre aura une forme générale en U. l'aile de ce U située vers l'extérieur constituera la face de collage de la glace extérieure. L'aile située vers l'intérieur servira à la solidarisation, ponctuelle ou continue, du vitrage isolant à la structure porteuse de la verrière.

Selon une quatrième disposition de l'invention, l'aile extérieure du profilé constituant le cadre comportera le moyen de fixation - une gorge par exemple - d'un joint en polychloroprène ou autre matériau de même usage. Ce joint en forme de U, constitué en une résille continue assurera une liaison étanche à l'eau entre les vitrages adjacents. Selon la position des vitrages ce joint constituera, soit la première barrière d'étanchéité - cas de vitrages verticaux par exemple - soit la barrière secondaire si un joint en élastomère est coulé in-situ entre les glaces extérieures pour constituer une face lisse et continue, ou entre les cadres intercalaires ou les massifs de collage des glaces extérieures si un joint creux est préféré.

La solidarisation des vitrages isolants à la structure porteuse s'effectuera, selon une autre disposition de l'invention, par l'intermédiaire d'un joint en polychloroprène ou autre matériau de même usage, en forme de H. La glace intérieure, le joint par lequel elle est solidarisée au cadre intercalaire ainsi que l'aile intérieure de ce même cadre seront maintenus entre les ailes du joint en H. Pour ce faire, la partie du joint en H tournée vers l'extérieur comportera une clé amovible permettant une rotation à 90° de chacune des demi-ailes du H de telle sorte que le vitrage puisse être introduit entre elles ou qu'au contraire le joint en H lui-même puisse être introduit entre deux vitrages déja mis en oeuvre. Le joint en H comportera sur sa face tournée vers l'intérieur les moyens de sa solidarisation aux appuis, ponctuels ou continus, de la structure porteuse, - tenons d'ancrange dans les gorges d'un profilé en alliage d'aluminium par exemple -. Le joint en polychloroprène pourra être remplacé par deux profilés - métalliques par exemple - assemblés pour constituer la forme en H du précédent et munis de joints d'étanchéité pour en assumer toutes les fonctions.

Selon une dernière disposition de l'invention, les canaux situés entre le joint d'étanchéité extérieur en U et le joint structurant en H, restent ouverts en rives haute et basse de la façade de telle sorte que s'établisse - naturellement ou avec l'assistance de moyens mécaniques appropriés - à la périphérie de chacun des vitrages, un flux d'air extérieur capable d'absorber l'excédent de vapeur d'eau migrant depuis la lame d'air contenue entre les glaces.

Les dessins ci-annexés représentent, à titre d'exemple nullement limitatifs, un mode de réalisation de l'invention.

La figure 1 est une perspective, vue de l'intérieur du bâtiment, d'une verrière dont les vitrages sont portés ponctuellement par la structure.

La figure 2 est une perspective, vue de l'intérieur du bâtiment, d'une verrière dont les vitrages sont portés par des appuis continus et parallèles.

La figure 3 est une coupe horizontale sur la jonction entre deux vitrages juxtaposés, au droit d'un appui continu, montrant les différentes façons de réaliser le joint extérieur d'étanchéité, selon la prescription architecturale.

La figure 4 est une coupe verticale sur la jonction entre deux vitrages superposés.

La figure 5 est une coupe semblable à la précédente au droit du dispositif de calage de la glace intérieure.

La figure 6 est une coupe semblable à la précédente au droit du dispositif de calage du cadre intercalaire du vitrage isolant.

L'on voit en premier lieu sur ces dessins les constituants du vitrage isolant proprement dit, et notamment:
- le cadre intercalaire en profilé d'aluminium (1) solidarisé par le joint de collage en silicone à haut module (2) à la glace extérieure (3),
- la glace intérieure (4) solidarisée par le joint en mousse cellulaire (5) au cadre intercalaire (1), et le filtre anti-poussière (6) mis en oeuvre dans le cas ou le joint (5) n'est pas suffisamment perméable à la vapeur d'eau,
- les organes de calage vertical (7) de la glace intérieure (4) par rapport au cadre intercalaire (1).

Le vitrage isolant ainsi constitué, est livré en l'état sur le site de construction.

Les mêmes dessins montrent comment la vapeur d'eau contenue dans la lame d'air (A) migre au travers du joint (5) ou du filtre (6) pour assurer l'équillibre avec le flux d'air extérieur circulant dans le canal périphérique (B).

Les dessins montrent encore:
- le joint en H (8) fixé sur les appuis (9), ici continus, de la struture porteuse et sa clé (10) de verouillage de la fixation des vitrages isolants,
- le joint en H (11) utilisé dans le cas ou le cadre intercalaire (1) est autoportant entre des appuis ponctuels,
- le dispositif de calage vertical (12), du vitrage isolant proprement dit sur la structure porteuse. Le vitrage isolant est ici en premier lieu posé sur ses appuis latéraux puis solidarisé à ceux-ci par la mise en place de la clé (10) du joint (8). Il est ensuite procèdé à la pose du joint (11) entre les côtés autoportants du vitrage isolant.

Les dessins montrent aussi les différentes formes du raccordement étanche des glaces extérieures qui font appel à la résille formée à partir du joint en U (13) qui constitue selon les cas:
- soit la première barrière d'étanchéité,
- soit le canal (C) de drainage des infiltrations d'eau accidentelles par le joint en élastomère (14) coulé in-situ sur un fond de joint cellulaire (15).

L'on voit pour conclure:
- que pour satisfaire au premier objectif,tout le dispositif de supportage, de ventilation et de drainage de la verrière s'inscrit dans l'épaisseur même du vitrage isolant et en réduit considérablement l'encombrement,
- que la hauteur de la lame d'air incluse entre les glaces confère au vitrage isolant, et toutes choses égales par ailleurs, les meilleures performances en matière d'isolation acoustique et autorise l'intégration d'un brise-soleil qui sera ainsi soustrait aux agressions venant tant de l'extérieur que de l'intérieur.
- que les qualités esthétiques du vitrage extérieur collé sont exploitées sans aucune concession du fait à la fois de la faible emprise de la structure et de la suppression de l'habituel joint espaceur jouxtant le massif de collage de la glace extérieure.
- qu'aucune contrainte parasite n'est susceptible de compromettre la durabilité de l'ouvrage.

## Revendications

1. Façade-verrière ou toiture-verrière caractérisée en ce qu'elle associe de part et d'autre d'un cadre en profilé (1) métallique ou autre, une glace extérieure (3) solidarisée au dit cadre par collage et une glace intérieure (4) fixée par interposition, entre celle-ci et le cadre, d'un joint (5) cellulaire ou autre, perméable à la vapeur d'eau pour constituer un vitrage isolant respirant, et en ce que le profilé (1) constituant le cadre intercalaire forme avec la glace extérieure collée (3) un ensemble autoportant.

2. Façade-verrière ou toiture-verrière selon la revendication 1 caractérisée en ce que le profilé (1) constituant le cadre intercalaire a la forme d'un U dont l'extrêmité de l'aile solidaire de la glace extérieure (3) est munie d'une gorge ou de tout autre moyen de fixation d'un joint en forme de U (13) ouvert vers l'extérieur et constitué en une résille continue pour assurer la jonction étanche entre les bords adjacents des vitrages.

3. Façade-verrière ou toiture-verrière selon les revendications 1 et 2, caractérisée en ce que le vitrage isolant est solidarisé à la structure porteuse par serrage, de la glace intérieure (4), du joint perméable à la vapeur d'eau (5) et de l'aile intérieure du cadre intercalaire (1) entre les ailes d'un joint en élastomère extrudé en forme de H (8) fixé ponctuellement ou de façon continue sur la structure porteuse.

4. Façade-verrière ou toiture-verrière selon les revendications 1, 2 et 3, caractérisée en ce que le profilé constituant le cadre intercalaire (1) comporte des orifices permettant le libre échange de la vapeur d'eau migrant au travers du joint perméable (5), avec l'air extérieur circulant, naturellement ou avec l'assistance de moyens mécaniques appropriés, dans le canal (B) formé par deux cadres adjacents reliés par le joint en U (13) d'étanchéité et le joint en H (8) de fixation à la structure.

5. Façade-verrière ou toiture verrière selon les revendications 1 et 2, caractérisée en ce qu'un joint en élastomère (14) est coulé entre les bords adjacents des glaces extérieures (3) ou entre les bords adjacents des massifs de collage (2) des mêmes glaces, ou entre les bords adjacents des cadres intercalaires (1) pour constituer une première barrière d'étanchéité et réduire le rôle du joint de liaison en U (13) au drainage des infiltrations d'eau accidentelles.

6. Façade-verrière ou toiture-verrière selon la revendication 1 caractérisée en ce que les glaces constituant le vitrage isolant sont remplacées par tout autre produit satisfaisant à l'usage.

7. Façade-verrière ou toiture-verrière selon la revendication 3, caractérisée en ce que le joint en H (8) de fixation est remplacé par deux profilés métalliques ou autres, assemblés pour assurer le serrage des bords intérieurs des cadres intercalaires et des glaces intérieures, le profilé situé côté intérieur faisant ou non partie de la structure porteuse.

8. Façade-verrière ou toiture-verrière selon la revendication 1, caractérisé en ce que le joint (5) associant la glace intérieure (4) au cadre intercalaire est étanche à la vapeur d'eau et que des filtres anti-poussière sont disposés dans les parois latérales du cadre.

9. Façade-verrière ou toiture-verrière selon la revendication 1, caractérisée en ce que les faces latérales du cadre (1) sont habillées d'un côté ou de l'autre par un produit ou revêtement anti-condensation ou isolant.

## Patentansprüche

1. Glasfassade bzw. Glasdach mit folgenden Merkmalen: auf beiden Seiten eines Profilrahmens (1) aus Metall oder anderem Material werden eine auf dem erwähnten Rahmen verklebte äußere Glasscheibe (3) und eine innere Glasscheibe (4) angebracht, die mittels Einfügung einer zelligen bzw. ähnlichen wasserdampfdurchlässigen Dichtung (5) zwischen dieser Scheibe und dem Rahmen befestigt wird. So entsteht eine isolierende, atmende Verglasung. Der als Zwischenrahmen dienende Profilrahmen (1) bildet mit der verklebten äußeren Glasscheibe (3) eine selbsttragende Konstruktion.

2. Glasfassade bzw. Glasdach nach Patentanspruch 1 mit folgenden Merkmalen: der als Zwischenrahmen dienende Profilrahmen (1) ist U-förmig. Sein mit der äußeren Scheibe verbundenes Ende (3) ist mit einer Rille bzw. mit einer anderen Befestigungsmöglichkeit für eine nach außen hin offene U-förmige Dichtung (13) versehen. Er besteht aus einer durchgehenden Sprosse, die die Dichtigkeit der Verbindung zwischen den anstoßenden Kanten der Glasscheiben gewährleistet.

3. Glasfassade bzw. Glasdach nach Patentanspruch 1 und 2 mit folgenden Merkmalen: die Isolierverglasung wird mit der tragenden Konstruktion dadurch verbunden, daß die innere Glasscheibe (4), die wasserdampfdurchlässige Dichtung (5) und der innere Flügel des Zwischenrahmens (1) zwischen den Flügeln einer H-förmigen, extrudierten Elastomer-Dichtung (8) gepreßt werden, die punktförmig oder durchgehend auf der tragenden Konstruktion angebracht wird.

4. Glasfassade bzw. Glasdach nach Patentanspruch 1, 2 und 3 mit folgenden Merkmalen: der als Zwischenrahmen dienende Profilrahmen (1) enthält Öffnungen, die ermöglichen, daß durch die durchlässige Dichtung (5) ein freier Austausch des Wasserdampfes mit der äußeren Luft stattfindet, welche -auf natürliche Weise bzw. mit Hilfe geeigneter mechanischer Mittel im Kanal (B) zirkuliert, der durch zwei anstoßende Rahmen entsteht, die durch die U-förmige Dichtung (13) und die H-förmige Befestigungsdichtung (8) miteinander verbunden sind.

5. Glasfassade bzw. Glasdach nach Patentanspruch 1 und 2 mit folgenden Merkmalen: Verguß einer Elastomer-Dichtung (14) zwischen den anstoßenden Kanten der äußeren Glasscheiben (3) oder zwischen den anstoßenden Kanten der Klebeverbindungen (2) derselben oder zwischen den anstoßenden Kanten der Zwischenrahmen (1) zur Bildung einer ersten Abdichtung, so daß die U-förmige Verbindungsdichtung (13) nur zur Dränage eventueller Wasserinfiltrationen dient.

6. Glasfassade bzw. Glasdach nach Patentanspruch 1 mit folgenden Merkmälen: die zur Isolierverglasung verwendeten Glasscheiben werden durch jedes beliebige dem Zwecke dienliche Material ersetzt.

7. Glasfassade bzw. Glasdach nach Patentanspruch 3 mit folgenden Merkmalen: anstelle einer H-förmigen Befestigungsdichtung (8) werden zwei Profilrahmen aus Metall oder anderem Material zwecks Einspannung der inneren Kanten der Zwischenrahmen und der inneren Glasscheiben zusammengefügt, wobei der auf der Innenseite befindliche Profilrahmen zur tragenden Konstruktion gehören kann.

8. Glasfassade bzw. Glasdach nach Patentanspruch 1 mit folgenden Merkmalen: die Dichtung (5) zwischen der inneren Glasscheibe (4) und dem Zwischenrahmen ist wasserdampfdicht und Staubfilter werden in den Seitenwänden des Rahmens angebracht.

9. Glasfassade bzw, Glasdach nach Patentanspruch 1 mit folgenden Merkmalen: die Seitenwände des Rahmens (1) werden auf einer beliebigen Seite mit Isolier- oder Anti-Beschlag-Überzug bzw. -Material versehen.

## Claims

1. Glass frontage or glass roof, characterized in that it associates, on each side of a frame made from a shaped metal section (1) or similar, an external pane (3) fixed to said frame by bonding and an inner pane (4) fixed by interpositioning, between it and the frame, a cellular joint (5) or similar, which is permeable to water vapour so as to form a breathing insulating glazing, and in that the shaped section (1) forming the insert frame forms a self-supporting assembly with the external bonded pane (3).

2. Glass frontage or glass roof according to claim 1, characterized in that the shaped section (1) forming the insert frame has the form of a U, the end of the flange of which fixed to the external pane (3) is provided with a groove or any other means for fixing an outwardly open U shaped joint (13) and formed of a continuous lattice so as to ensure the sealed junction between the adjacent edges of the glazings.

3. Glass frontage or glass roof according to claims 1 and 2, characterized in that the insulating glazing is fixed to the carrying structure by clamping the inner pane (4), the water vapour permeable joint (5) and the inner flange of the insert frame (1) between the flanges of an extruded elastomer joint in the form of an H (8) fixed by pinpoint or continuous contact on the carrying structure.

4. Glass frontage or glass roof according to claims 1, 2 and 3, characterized in that the shaped section forming the insert frame (1) comprises orifices for the free exchange of the water vapour migrating through the permeable joint (5), with the outside air flowing, naturally or with the assistance of appropriate mechanical means, in the channel (B) formed by two adjacent frames connected together by the U seal (13) and the H joint (8) for fixing the structure.

5. Glass frontage or glass roof according to claims 1 and 2, characterized in that an elastomer seal (14) is cast between the adjacent edges of the external panes (3) or between the adjacent edges of the bonding masses (2) of the same panes, or between the adjacent edges of the insert frames (1) so as to form a first sealed barrier and reduce the role of the U connecting joint (13) to draining the accidental infiltration of water.

6. Glass frontage or glass roof according to claim 1, characterized in that the panes forming the insulating glazing are replaced by any other product satisfying the same use.

7. Glass frontage or glass roof according to claim 3, characterized in that the fixing H joint (8) is replaced by two metal sections or similar, assembled together so as to clamp the inner edges of the insert frames and of the inner panes, the shaped sections situated on the inside forming part of the carrying structure or not.

8. Glass frontage or glass roof according to claim 1, characterized in that the joint (5) associating the inner pane (4) with the insert frame is water vapour tight and the anti-dust filters are disposed in the side walls of the frame.

9. Glass frontage or glass roof according to claim 1, characterized in that the lateral faces of the frame (1) are covered on one side or the other with an anti-condensation or insulating product or coating.
